# EUROPÄISCHE PATENTSCHRIFT

(11) **EP 3 190 233 B1**
(45) Veröffentlichungstag und Bekanntmachung des Hinweises auf die Patenterteilung: **13.03.2019**
(21) Anmeldenummer: 17150733.8
(22) Anmeldetag: 09.01.2017
(51) Int. Cl.: E02B 17/00, E02D 19/04, E02B 17/02

(54) **EINRICHTUNG UND DAZUGEHOERIGES VERFAHREN ZUR ANBRINGUNG EINES COFFERDAM-SYSTEMS AN MONOPILE VON OFFSHOREBAUWERKEN ZWECKS WARTUNG DER MONOPILE-GRUENDUNG**
DEVICE AND METHOD FOR ATTACHING A COFFERDAM SYSTEM TO MONOPILES OF OFFSHORE BUILDINGS FOR MAINTENANCE OF MONOPILE FOUNDATIONS
DISPOSITIF ET PROCÉDÉ CORRESPONDANT DESTINÉS À APPLIQUER UN SYSTÈME DE COFFERDAM SUR UN MONO-PIEU D'OUVRAGES EN MER POUR L'ENTRETIEN DE LA FONDATION DU MONO-PIEU

(30) Priorität: 10.01.2016 DE 102016100283; 29.12.2016 DE 102016125903
(43) Veröffentlichungstag der Anmeldung: 12.07.2017
(73) Patentinhaber: ABC Alba Business Consultancy e.K, 23623 Ahrensbök (DE)
(72) Erfinder: Alba, Helmut H., 23523 Ahrensbök (DE)
(74) Vertreter: Weissfloh, Ingo

(56) Entgegenhaltungen:
- EP-A1- 2 020 463
- DE-A1-102012 023 195
- JP-A- 2006 249 685
- TW-A- 201 215 538

## Beschreibung

Einrichtung und dazugehöriges Verfahren zur Anbringung eines Cofferdam-Systems an Monopile von Offshorebauwerken zwecks Wartung der Monopile-Gründung unter Nutzung eines Jack-Up-Barge.

Zur Wartung, Pflege und Überprüfung von Monopiles gibt es bereits unterschiedlichste Lösungen, wobei der traditionelle Einsatz von Tauchern nur noch in Ausnahmefällen vorgenommen wird. Es sind bereits spezielle Einrichtungen vorgeschlagen worden. So wird z.B. in der DE 10 2008 029 982 A1 eine Stabilisierungs- und Wartungseinrichtung für selbstgespannte am Meeresboden aufsitzende, sowie für verankerte schwimmende Trägereinrichtungen an Offshore-Energieanlagen insbesondere für tiefe Standorte beschrieben. Hier wird unter anderem mittels entsprechend ausgebildeter Ankerseilanordnungen und -Führungen ein Durchziehen inspektionsbedürftiger Ankerseilpartien durch eine Inspektions-, Reinigungs- und Präparationseinrichtung ermöglicht und eine erforderliche Erneuerung gealterter Seilpartien durch Umspulen bevorrateten Seilgutes durch die Seilstreckenführung durchgeführt.

In der DE 10 2010 030 694 A1 wird eine Vorrichtung und ein Verfahren zur Durchführung von Arbeiten an Offshore-Bauwerken beschrieben. Die erfindungsgemäße Vorrichtung ist eine modular aufgebaute Arbeitsplattform zur Durchführung von Arbeiten im Bereich der Wasserlinie in der Art eines Cofferdam-Systems. Diese Vorrichtung ist autark und durch ihre Bauweise an verschiedene Abmessungen anpassbar. Die Vorrichtung ist mindestens aus zwei Teilen zusammengesetzt. Die einzelnen Module sind unabhängig voneinander schwimmfähig und besitzen jeweils eine eigene Versorgung für Maschinen, Anlagen und Steuereinrichtungen. Die Verbindung der einzelnen Module erfolgt durch lösbare Kupplungen. In den Modulen sind auswechselbare und an den Durchmesser und Querschnitt des Offshore-Bauwerks anpassbare Bodensegmente vorgesehen. In den Modulen sind flexible Zwischendecks vorgesehen. Mit Hilfe einer Steuerung werden das Umpumpen des Ballastwassers zum Aufrichten der Module und das gleichmäßige Fluten der einzelnen Tanks in den Modulen beim Absenken der verbundenen Module gewährleistet. Die Module werden als Schleppverband zum Einsatzort gezogen, dort aufgerichtet und miteinander verbunden. Dies ist jedoch nur bei ruhigen Wetterverhältnissen verwendbar.

Eine ähnliche Lösung bieten die Schriften NL 2011779 oder EP2020463 A1 in Form eines Cofferdam-Systems. Auch hier besteht die Vorrichtung aus zwei Halbschalen, die mittels Hydrauliksysteme um die Monopile abdichtend geklemmt werden und somit eine mehretagische Arbeitsplattform bildet.

Aufgabe der vorliegenden Erfindung ist es, eine Einrichtung und ein dazugehöriges Verfahren zur Anbringung eines Cofferdam-Systems als Monopile Maintenance Unit (MMU) an Monopile von Offshorebauwerken zwecks Wartung der Monopile-Gründung zu schaffen.

Die mit der Erfindung erzielbaren Vorteile bestehen insbesondere darin, dass eine schnelle und sichere Anbringung der MMU am Monopile möglich ist.

Die erfindungsgemäße Einrichtung und das dazugehörige Verfahren sind in den Ansprüche 1 und 7 beschrieben. Weiterbildungen der Einrichtung sind in den Ansprüchen 2 bis 6 aufgeführt.

Nach Anspruch 2 kann die MMU aus zwei Halbschalen bzw. bei großen Monopiledurchmessern aus einer Halbschale und zwei Viertelschalen bestehen. Durch die bewegliche Anordnung an der Jack-Up-Barge ist eine sichere Montage an der Monopile möglich.

Bei der Weiterbildung nach Anspruch 3 ist einmal die Jack-Up-Barge in seiner sinnvollen Größenordnung beschrieben, um eine ausreichende Stabilität und eine ausreichende Ballastkapazität zum Ausgleichen des Kontergewichts zu ermöglichen. Weiterhin werden durch die Benutzung einer Jack-Up-Barge die Arbeitsbedingungen für das Personal wesentlich verbessert, z. B. durch das Vorhandensein von Aufenthaltsräumen. Weiterhin ist in dieser Weiterbildung eine Möglichkeit der notwendigen Elemente zum Aufrichten und Andocken der MMU beschrieben, die die Handhabung der MMU wesentlich vereinfacht.

Nach Anspruch 4 können auf der Jack-Up-Barge mehrere MMUs transportiert werden. Dies wäre einmal mit unterschiedlichen Größenordnungen angepasst an unterschiedlich große Monopiles denkbar oder dass gleichzeitig an einer benachbarten Offshoreanlage ein MMU angebracht wird, um entsprechende Wartungsarbeiten durchführen zu können.

Bei der Weiterbildung nach Anspruch 5 wird durch den Einsatz von Wellenbrechern am MMU auch der Einsatz und die Arbeit bei größerem Wellengang ermöglicht.

Der Einsatz von aufblasbaren, schlauchartigen Dichtungselementen nach Anspruch 6 an den Berührungsflächen der MMU zur Monopile ist eine Variante der Abdichtung der MMU. Hierzu sind an der MMU entsprechende Aufnahmen für die Dichtungselemente vorgesehen. Diese aufblasbaren Dichtungselemente stellen zusätzliche Dichtungen dar, da schon Dichtungen an allen Berührungsflächen der MMU-Teile untereinander und zur Monopile bestehen.

Ausführungsbeispiele der Erfindung sind in den Zeichnungen dargestellt und werden im Folgenden näher beschrieben. Es zeigen:
Fig. 1 Gesamtansicht Jack-Up-Barge mit an Monopilegründung angedockter MMU,
Fig. 2 MMU liegend auf Deck der Jack-Up-Barge mit Aufrichtvorrichtung,
Fig. 3 MMU-Ansicht von oben an Monopile und die Verbindung zur Jack-Up-Barge mit einem Gelenk und verschiebbarer Plattform,
Fig. 4 Gesamtansicht der MMU in Schnittdarstellung an Monopile,
Fig. 5 die Darstellung des Andockkens der MMU im geöffneten Zustand der MMU bestehend aus zwei Halbschalen,
Fig. 6 Darstellung der angedockten MMU um Monopile,
Fig. 7 aufgerichtete und geöffnete MMU auf Jack-Up-Barge,
Fig. 8 eine geschlossene MMU in einer Ausführung mit einer Halbschale und zwei Viertelschalen an einer Jack-Up-Barge und Monopile und
Fig. 9 eine geöffnete MMU in einer Ausführung mit einer Halbschale und zwei Viertelschalen an einer Jack-Up-Barge und Monopile.
Zur kompletten Einrichtung gehört eine selbstfahrende Jack-Up-Barge 1, ein hydraulisches Aufrichtsystem 2 für das Cofferdam-System 3 und das eigentliche Cofferdam-System 3 als Monopile Maintenance Unit (MMU) 3 und verschiedenste Verbindungselemente 4 zwischen Jack-Up-Barge 1 und MMU 3, wie z. B. eine Gangway 4 , Versorgungsleitungen 4 und Entsorgungsleitungen 4.

Die selbstfahrende Jack-Up-Barge 1 ist vorteilhaft in einer Größenordnung von etwa 100 m Länge und ca. 65 m Breite ausgeführt und besitzt Beine in einer Länge von ca. 50 m. Auf der Jack-Up-Barge 1 befindet sich ein Kran 8, eine oder zwei MMU 3, ein hydraulisches Aufrichtsystem 2 für die MMU 3. Weiterhin eine ausreichende Ballastkapazität, um das Kontergewicht ausgleichen zu können, vorgesehen. Die hydraulische Aufrichtvorrichtung 2 ist am Heck der Jack-Up-Barge 1 vorgesehen. Sie besteht aus zwei Führungsschienen 5, auf der eine MMU 3 verfahrbar angeordnet ist. Beide Führungsschienen 5 sind an einem Gelenksystem 6 verfahrbar angeordnet. Das Gelenksystem 6 zwischen den Führungsschienen 5 und dem Heck angeordnet und horizontal verschiebbar mittels einer verschiebbaren Plattform 14 ausgeführt. Zwischen dem Heck und den oberen Enden der Führungsschienen 5 sind dazwischenliegende Hydrauliksysteme 7 zum Aufrichten der Führungsschienen 5 mit dem daran hängenden MMU 3, angeordnet. Somit lässt sich mit dem hydraulischen Aufrichtsystem 2 auch gleichzeitig eine unterschiedliche Lage der MMU 3 an den Führungsschienen 5 und damit für später eine gewünschte Höhe bzw. Tiefe am Monopile 9 einstellen.

Die MMU 3 besteht aus zwei Halbschalen 3.1 oder bei einer Variante für größere Monopiledurchmesser aus einer Halbschale 3.1 und zwei Viertelschalen 3.2. Die zwei Halbschalen 3.1 bzw. die Halbschale 3.1 mit den Viertelschalen 3.2 sind jeweils mit einem Scharnier 13 miteinander verbunden. Die beiden Halbschalen 3.1 sind wiederum am Scharnier 13 bzw. die Halbschale 3.1 mit den beiden Viertelschalen 3.2 ist an ihrer Rückseite an dem Gelenksystem 6 bzw. an den Führungsschienen 5 angeordnet. Zwischen dem Gelenksystem 6 bzw. den Führungsschienen 5 und den Halbschalen 3.1 bzw. Viertelschalen 3.2 sind Hydraulikelemente 7 angeordnet. Diese dienen zum Öffnen bzw. Schließen der MMU 3. Bei der Ausführungsvariante mit einer Halbschale 3.1 und zwei Viertelschalen 3.2 ist es vorteilhaft, wenn die Hydraulikelemente an den Viertelschalen 3.2 an radial abstehende Winkelelemente angebracht sind. Damit verbessert sich das Hebelverhältnis der angreifenden Hydraulikelemente 7 und das Öffnen und Schließen kann mit einem geringeren Kraftaufwand realisiert werden.

Nach dem Aufstellen und Verankerung der Jack-Up-Barge 1 am gewünschten Zielort kann das hydraulische Aufrichtsystem 2 die auf dem Heck auf den Führungsschienen 5 liegende MMU 3 senkrecht aufstellen. Die MMU 3 wird anschließend mittels Hydraulikelementen 7 geöffnet und gleichzeitig auf die gewünschte Höhe gefahren. Danach wird die MMU 3 an das Monopile 9 herangefahren und bei gleichzeitigem Ausfahren von hydraulischen Stützen 10 am oberen Rand der MMU 3 zwischen MMU 3 und Monopile 9 geschlossen. Hierbei umfasst die MMU 3 das Monopile 9 und bildet einen abgedichteten Arbeitsraum 12, begrenzt durch das Monopile 9 und die Außenwand der MMU 3. Dieser Arbeitsraum 12 wird anschließend leergepumt und somit entsteht ein Arbeitsraum 12 für Wartungsarbeiten am Monopile 9.

An allen Berührungsflächen der MMU-Teile 3 untereinander und zur Monopile 9 sind Dichtungen vorgesehen. Zusätzlich können noch aufblasbare, schlauchartige Dichtungselemente an den Berührungsflächen der MMU 3 zur Monopile 0 angeordnet sein. Hierzu sind an der MMU entsprechende Aufnahmen für die Dichtungselemente vorgesehen. Diese aufblasbaren Dichtungselemente stellen also zusätzliche Dichtungen dar.

### Zusammenstellung der Bezugszeichen

- 1: - Jack-Up-Barge
- 2: - hydraulisches Aufrichtsystem
- 3: - Cofferdam-System, MMU, MMU-Teile
- 4: - Verbindungselemente, Gangway, Versorgungsleitung, Entsorgungsleitung
- 5: - Führungsschiene
- 6: - Gelenksystem
- 7: - Hydraulikelemente
- 8: - Kran
- 9: - Monopile
- 10: - Wellenbrecher
- 11: - hydraulische Stützen
- 12: - Arbeitsraum
- 13: - Scharnier
- 14: - verfahrbare Plattform
- 15: - Dichtungselement

## Patentansprüche

1. Einrichtung zur Anbringung eines Cofferdam-Systems (3) an Monopile (9) von Offshorebauwerken zwecks Wartung der Monopile-Gründung (9),
**dadurch gekennzeichnet,**
**dass** die komplette Einrichtung aus einer selbstfahrenden Jack-Up-Barge (1), einem hydraulischen Aufrichtsystem (2) mit zwei Führungsschienen (5) und einem Gelenksystem (6) für das Aufrichten des Cofferdam-System (3), wobei die Führungsschienen (5) und das Gelenksystem (6) an einer verschiebbaren Plattform (14) angeordnet sind und das eigentliche Cofferdam-System (3) als Monopile Maintenance Unit (MMU) (3) und verschiedenste Verbindungselemente (4), wie z. B. eine Gangway (4), Versorgungsleitungen (4) und Entsorgungsleitungen (4) zwischen Jack-Up-Barge (1) und MMU (3) besteht.

2. Einrichtung nach Anspruch 1,
**dadurch gekennzeichnet,**
**dass** die MMU (3) aus zwei Halbschalen (3.1) oder einer Halbschale (3.1) und zwei Viertelschalen (3.2) besteht und die zwei Halbschalen (3.1) bzw. die Halbschale (3.1) mit den Viertelschalen (3.2) jeweils mit einem Scharnier (13) verbunden sind und die beiden Halbschalen (3.1) am Scharnier (13) bzw. die Halbschale (3.1) mit den beiden Viertelschalen (3.2) an ihrer Rückseite an dem Gelenksystem (6) bzw. den Führungsschienen (5) lösbar angeordnet ist und dass zwischen dem Gelenksystem (6) bzw. den Führungsschienen (5) und den Halbschalen (3.1) bzw. Viertelschalen (3.2) Hydraulikelemente (7) angeordnet sind.

3. Einrichtung nach einem der vorhergehenden Ansprüche,
**dadurch gekennzeichnet,**
**dass** die Jack-Up-Barge (1) als aufbockender Lastkahn mindestens eine Beinlänge von 50 m, eine Länge von 100 m und eine Breite von etwa 65 m bei einer ausreichenden Ballastkapazität entsprechend des MMU-Gewichts besitzt und auf dem Heck der Jack-Up-Barge (1) das hydraulische Aufrichtsystem (2), bestehend aus zwei Führungsschienen (5) für die darauf verfahrbare MMU (3) und beide Führungsschienen (5) selber an dem Gelenksystem (6) verfahrbar sind, das Gelenksystem (6) zwischen den Führungsschienen (5) und dem Heck angeordnet und horizontal verschiebbar ist und zwischen dem Heck und den oberen Enden der Führungsschienen (5) dazwischenliegende Hydraulikelemente (7) zum Aufrichten der Führungsschienen (5) mit dem daran hängenden MMU (3), angeordnet sind.

4. Einrichtung nach einem der vorhergehenden Ansprüche,
**dadurch gekennzeichnet,**
**dass** auf der Jack-Up-Barge (1) ein Kran (8) und mindestens zwei MMU (1) für unterschiedliche Durchmesser der Monopiles (9) vorgesehen sind.

5. Einrichtung nach einem der vorhergehenden Ansprüche,
**dadurch gekennzeichnet,**
**dass** das MMU (3) im oberen Bereich einen Wellenbrecher (10) besitzt und dieser vorteilhaft aus einem gelochten Blech besteht.

6. Einrichtung nach einem der vorhergehenden Ansprüche,
**dadurch gekennzeichnet,**
**dass** das MMU (3) an den Berührungsflächen zur Monopiles (9) aufblasbare, schlauchartige Dichtungselemente in dafür vorgesehene Aufnahmen besitzt.

7. Verfahren zur Anbringung eines Cofferdam-Systems (3) an Monopile (9) von Offshorebauwerken zwecks Wartung der Monopile-Gründung (9) unter Nutzung der Einrichtung nach Anspruch 1 bis 4,
**dadurch gekennzeichnet,**
**dass** nach dem Aufstellen und Verankerung der Jack-Up-Barge (1) am gewünschten Zielort das hydraulische Aufrichtsystem (2) die auf dem Heck liegende MMU (3) senkrecht aufstellt, die MMU (3) mittels Hydraulikelementen (7) anschließend geöffnet wird und gleichzeitig auf die gewünschte Höhe gefahren wird, danach die MMU (3) an das Monopile (9) herangefahren und bei gleichzeitigem Ausfahren von hydraulischen Stützen (11) zwischen MMU (3) und Monopile (9) mittels der Hydraulikelemente (7) geschlossen wird, wobei die MMU (3) das Monopile (9) umfasst und ein abgedichteter Arbeitsraum (12), begrenzt durch das Monopile (9) und die MMU (3), entsteht und dieser Arbeitsraum (12) anschließend leergepumt wird und somit ein Arbeitsraum (12) für Wartungsarbeiten an das Monopile (9) entsteht.

## Claims

1. Device for attaching a Cofferdam system (3) to monopiles (9) of offshore structures for the purpose of maintaining the monopile foundation (9),
**characterised in that**
the complete device comprises a self-propelled jack-up barge (1), a hydraulic erecting system (2) with two guide rails (5) and a joint system (6) for erecting the Cofferdam system (3), the guide rails (5) and the joint system (6) being arranged on a displaceable platform (14) and the actual Cofferdam system (3) being in the form of a Monopile Maintenance Unit (MMU) (3) and a wide variety of connecting elements (4), such as, for example, a gangway (4), supply lines (4) and disposal lines (4) between the jack-up barge (1) and the MMU (3).

2. Device according to claim 1,
**characterised in that**
the MMU (3) comprises two half-shells (3.1) or a half-shell (3.1) and two quarter-shells (3.2), and the two half-shells (3.1) or the half-shell (3.1) are each connected to the quarter-shells (3.2) by a hinge (13), and the two half-shells (3.1) are connected to the hinge (13) or the half-shell (3.1) with the two quarter-shells (3.2) are detachably arranged on its rear side on the articulated system (6) or the guide rails (5), and **in that** hydraulic elements (7) are arranged between the articulated system (6) or the guide rails (5) and the half shells (3.1) or quarter shells (3.2).

3. Set-up according to one of the above claims,
**characterised in that**
the jack-up barge (1), as a jacking-up barge, has at least one leg length of 50 m, a length of 100 m and a width of approximately 65 m with sufficient ballast capacity in accordance with the MMU weight, and on the rear of the jack-up barge (1) the hydraulic uprighting system (2), comprising two guide rails (5) for the MMU (3) which can be moved thereon, and both guide rails (5) themselves can be moved on the articulated system (6), the hinge system (6) is arranged between the guide rails (5) and the rear and is horizontally displaceable and intermediate hydraulic elements (7) are arranged between the rear and the upper ends of the guide rails (5) for erecting the guide rails (5) with the MMU (3) suspended from it.

4. Set-up according to one of the above claims,
**characterised in that**
a crane (8) and at least two MMUs (1) for different diameters of the monopiles (9) are provided on the jack-up barge (1).

5. Set-up according to one of the above claims,
**characterised in that**
the MMU (3) has a breakwater (10) in the upper area and this consists advantageously of a perforated sheet metal.

6. Set-up according to one of the above claims,
**characterised in that**
the MMU (3) has inflatable, hose-like sealing elements in receptacles provided for this purpose at the contact surfaces with the monopiles (9).

7. Method for attaching a Cofferdam system (3) to monopiles (9) of offshore structures for the purpose of maintaining the monopile foundation (9) using the equipment according to claims 1 to 4,
**characterised in that**
after the jack-up barge (1) has been erected and anchored at the desired destination, the hydraulic erection system (2) vertically erects the MMU (3) lying on the rear, the MMU (3) is subsequently opened by means of hydraulic elements (7) and is simultaneously moved to the desired height, then the MMU (3) is moved up to the monopile (9) and is closed by means of the hydraulic elements (7) between the MMU (3) and the monopile (9) when hydraulic supports (11) are simultaneously extended, wherein the MMU (3) comprises the monopile (9) and a sealed working space (12), bounded by the monopile (9) and the MMU (3), is formed and this working space (12) is subsequently pumped empty and thus a working space (12) for maintenance work on the monopile (9) is formed.

## Revendications

1. Dispositif de fixation d'un système de batardeau (3) à des monopieux (9) d'ouvrages en mer pour l'entretien de la fondation monopieu (9),
**caractérisé en ce que**
le dispositif complet est constitué d'une plateforme autoélévatrice (1), d'un système hydraulique de redressage (2) comportant deux rails de guidage (5) et un système d'articulation (6) destinés à redresser le système de batardeau (3), les rails de guidage (5) et le système d'articulation (6) étant disposés sur une plateforme mobile (14), et le système de batardeau (3) proprement dit, en tant qu'unité de maintenance de monopieu (UMM) (3), et divers éléments de fixation (4), tels qu'une passerelle (4), des conduites d'alimentation (4) et des conduites d'évacuation (4) entre la plateforme autoélévatrice (1) et l'UMM (3).

2. Dispositif selon la revendication 1,
**caractérisé en ce que**
l'UMM (3) est constituée de deux demi-coques (3.1) ou d'une demi-coque (3.1) et de deux quarts de coque (3.2) et que les deux demi-coques (3.1) ou que la demi-coque (3.1) avec les quarts de coque (3.2) sont chacune reliées à une charnière (13) et que les deux demi-coques (3.1) sont agencées de manière amovible au niveau de la charnière (13) ou la demi-coque (3.1) avec les deux quarts de coques (3.2) dans sa partie arrière l'est au niveau du système d'articulation (6) ou des rails de guidage (5) et que des éléments hydrauliques (7) sont disposés entre le système d'articulation (6) ou les rails de guidage (5) et les demi-coques (3.1) ou les quarts de coque (3.2).

3. Dispositif selon l'une des revendications précédentes,
**caractérisé en ce que**
la plateforme autoélévatrice (1), sous la forme d'une barge de levage au cric, possède au moins une longueur de montant de 50 m, une longueur de 100 m et une largeur d'environ 65 m, avec une capacité de lest suffisante correspondant au poids de l'UMM, et qu'à la poupe de la plateforme autoélévatrice (1) le système hydraulique de redressage (2), composé de deux rails de guidage (5) pour l'UMM (3) mobile sur ceux-ci et les deux rails de guidage (5) étant eux-mêmes mobiles sur le système d'articulation (6), le système d'articulation (6) est disposé et peut être déplacé horizontalement entre les rails de guidage (5) et la poupe et que des éléments hydrauliques (7) intermédiaires permettant de redresser les rails de guidage (5) avec l'UMM (3) suspendue à ceux-ci sont disposés entre la poupe et les extrémités supérieures des rails de guidage (5).

4. Dispositif selon l'une des revendications précédentes,
**caractérisé en ce qu'**une
grue (8) et au moins deux UMM (1) sont prévues sur la plateforme autoélévatrice (1) pour différents diamètres de monopieux (9).

5. Dispositif selon l'une des revendications précédentes,
**caractérisé en ce que**
l'UMM (3) présente dans sa partie supérieure un brise-lames (10), constitué avantageusement d'une plaque perforée.

6. Dispositif selon l'une des revendications précédentes,
**caractérisé en ce que**
l'UMM (3) présente au niveau des surfaces de contact avec les monopieux (9) des éléments d'étanchéité gonflables de forme tubulaire dans des logements prévus à cet effet.

7. Méthode de fixation d'un système de batardeau (3) à des monopieux (9) d'ouvrages en mer pour l'entretien de la fondation monopieu (9), à l'aide du dispositif selon les revendications 1 à 4,
**caractérisée en ce que**,
après la mise en place et l'ancrage de la plateforme autoélévatrice (1) à la destination finale souhaitée, le système hydraulique de redressage (2) place en position verticale l'UMM (3) se trouvant en poupe, l'UMM (3) étant ensuite ouverte au moyen d'éléments hydrauliques (7) et simultanément entraînée à la hauteur souhaitée, puis l'UMM (3) étant déplacée vers le monopieu (9) et fermée au moyen des éléments hydrauliques (7) en même temps que des supports hydrauliques (11) sont déployés entre l'UMM (3) et le monopieu (9), l'UMM (3) entourant le monopieu (9) et constituant un espace de travail étanche (12), délimité par le monopieu (9) et l'UMM (3), et cet espace de travail (12) étant ensuite purgé et constituant ainsi un espace de travail (12) pour les travaux de maintenance sur le monopieu (9).
